# EUROPÄISCHE PATENTSCHRIFT

(11) **EP 0 743 412 B1**
(45) Veröffentlichungstag und Bekanntmachung des Hinweises auf die Patenterteilung: **19.07.2006**
(21) Anmeldenummer: 96107056.2
(22) Anmeldetag: 06.05.1996
(51) Int. Cl.: E05B 47/06

(54) **Profilzylinder**
Profiled lock cylinder
Serrure cylindrique profilée

(30) Priorität: 13.05.1995 DE 19517704
(43) Veröffentlichungstag der Anmeldung: 20.11.1996
(73) Patentinhaber: BKS GmbH, D-42549 Velbert (DE)
(72) Erfinder: Hinz, Manfred, 42579 Heiligenhaus (DE); Rüb, Günter, 57045 Siegen (DE)
(74) Vertreter: Draudt, Axel Hermann Christian

(56) Entgegenhaltungen:
- EP-A- 0 388 997
- WO-A-93/19267
- DE-A- 4 336 476
- DE-C- 4 207 160
- FR-A- 2 655 367
- GB-A- 2 184 772
- GB-A- 2 196 685
- PROTECTOR, Bd. 21, Nr. 1, 1993, ZÜRICH, Seite 63 XP000355144

## Beschreibung

Die vorliegende Erfindung betrifft einen Profilzylinder nach Oberbegriff des Anspruchs 1.

Derartiger Profilzylinder ist beispielsweise bekannt aus der DE-A-43 36 476.

Der Vorteil dieses bekannten Profilzylinders liegt insbesondere in den vielfältigen Variationsmöglichkeiten, da die radial orientierten Zuhaltungen auch mehrfach innerhalb einer Zuhaltungsebene vorgesehen sein können.

Es ist allerdings davon auszugehen, daß im Rahmen der vorliegenden Anmeldung nicht nur Anordnungen für die Zuhaltungen nach obiger DE-A-43 36 476 sondern jegliche Zuhaltungen umfaßt werden sollen, die radial in Richtung zum Schlüsselkanal und lediglich im kreiszylindrischen Bereich des Profilzylinders vorgesehen sind.

Die bei diesen Profilzylindern erzielbare kompakte Bauweise gestattet trotz einer erhöhten Sicherheit durch erhöhte Zahl von Variationen noch nicht eine elektronisch gesicherte Benutzerkennung, die erst durch Einbringen einer elektronischen Information entscheidet, ob der Schließkern überhaupt vom eingesteckten Schlüssel betätigt werden darf.

Eine derartige elektronische Benutzerkennung ist im Zuge zunehmender Sicherheitsanforderungen in einer innerhalb des Profilzylinders integrierten Bauform nur für Fälle realisiert worden, bei denen die zusätzliche elektronische Information am Schlüssel eine unerwünscht hohe Schlüssellänge hervorruft.

Es ist daher Aufgabe der Erfindung, den bekannten Profilzylinder mit seiner kompakten radialen Anordnung von Zuhaltungen so weiterzubilden, daß er unabhängig von der mechanischen Zuhaltung erst bei Vorliegen einer vorgegebenen und als Zutrittsberechtigung erkennbaren Information betätigbar ist.

Diese Aufgabe wird bei dem eingangs erwähnten Profilzylinder durch die kennzeichnenden Merkmale des Anspruchs 1 gelöst. Die Anordnung des Sperrelements im Stegbereich erzwingt daher keine Verringerung der Anzahl der Zuhaltungen. Das Sperrelement schafft bei kurzer Länge des Profilzylinders eine zusätzliche Zuhaltestelle die unabhängig von der Anzahl mechanischer Zuhaltungen ist. Das Sperrelement wird außerhalb der Zuhaltungsreihen und vorzugsweise dort im Schließzylinder angeordnet, wo der Schließkern eine Durchbruchstelle in Umfangsrichtung aufweist.

Aus der Erfindung ergibt sich der Vorteil, daß neben einer erhöhten Sicherheit durch die radialen Zuhaltungen im kreiszylindrischen Bereich des Profils der gesamte bisher nicht genutzte stegartige Bereich derartigen Profilzylinders zur Aufnahme eines motorisch angetriebenen Sperrelements nebst zugehöriger Ansteuerschaltung ausgenutzt werden kann, wobei zugehörige Energiespeicher auch noch dort angeordnet sind.

Dabei ist von wesentlicher Bedeutung, daß das motorisch angetriebene Sperrelement an seinem Schließkern zusätzlich zu den radialen Zuhaltungen angreift. Hierdurch entsteht eine doppelte Sicherheit gegen unerlaubtes Öffnen weil auch bei mechanisch richtigem Schlüssel zwar die Zuhaltungen geöffnet werden, jedoch die elektrisch angetriebene Sperre unbeeinflußt in den Schließkern eingreift. Erst bei Vorliegen der richtigen Kombination aus Schlüsseleinschnitten zum Ausrichten der Zuhaltungen mit der richtigen elektrischen elektromagnetischen elektrotechnischen od.dgl. Information zur Ansteuerung des Sperrelements wird der Schließkern freigegeben und erst dann läßt sich der Schließkern drehen. Im Rahmen vorliegender Anmeldung wird unter dem Begriff "Zuhaltung" eine Anordnung aus wenigstens zwei stirnseitig aneinander liegenden Stiften verstanden, die zusammen mit einer Feder lediglich im kreiszylindrischen Bereich des Schließzylinders sitzen und die in einer den Profilzylinder und den Schließkern durchsetzenden Bohrung von der Feder in Vorzugslage gehalten werden. Wesentlich für diese Zuhaltungen ist die Tatsache, daß erst nach Einstecken des richtigen Schlüssels die daran vorgesehen Schlüsseleinschnitte die Zuhaltungen in ihrer Bohrung so verschieben, daß die Teilungsebene der benachbarten Stifte in der Drehebene zwischen Schließkern und umgebenden Zylindergehäuse liegt.

Das Sperrelement kann türaußenseitig oder türinnenseitig vorgesehen sein. Besonders vorteilhaft ist die türaußenseitige Anordnung, da dann der dort befindliche Schließkern mittels des Sperrelements zusätzlich einbruchgesichert ist. Für das Sperrelement wird ein elektrischer, z.B. ein elektromotorischer Antrieb vorgesehen. Hierbei kann es sich auch um einen elektromagnetischen Antrieb handeln. Geht man allerdings davon aus, daß das Sperrelement lediglich eine Schließstellung sowie eine Offenstellung benötigt, kann für den Antrieb des Sperrelements eine elektromotorisch angetriebene Kurbel vorgesehen sein, die zwischen einem oberen und einem unterem Totpunkt hin und her drehbar ist. Hierfür können geeignete Micromotoren, ggfs. über Untersetzungsgetriebe auf die Kurbel wirkend, vorgesehen sein. Als elektrische Energiespeicher kommen Knopfzellen oder Hochleistungsbatterien in Betracht, z.B. vom Typ A 23,12 Volt.

Die elektrischen Energiespeicher sollen bevorzugt türinnenseitig angeordnet werden um diese in den kalten Jahreszeiten vor Frost zu schützen, insbesondere um die Lebensdauer zu erhöhen.

Werden die für das Erkennen der Zutrittsberechtigung notwendigen Informationen am Schlüssel dort angebracht, wo auch die Ausnehmungen zum Ausrichten der Zuhaltungen liegen, läßt sich nicht nur ein Schließzylinder kurzer Baulänge sondern auch noch ein Schlüssel verwenden, dessen Länge nicht über die zum Betätigen der mechanischen Zuhaltungen notwendige Länge hinausgeht.

Im Extremfall liegt der Informationsträger ausschließlich innerhalb des Schlüssellängsbereichs, der auch die Ausnehmungen zum Ausrichten der Zuhaltungen trägt.

Die Erfindung kann bei Profilzylindern mit Wendeschlüssel oder mit Nicht-Wendeschlüssel Anwendung finden.

Besonders vorteilhaft ist die Verwendung von Nicht-Wendeschlüsseln, da einerseits die radial angeordneten Zuhaltungen bei dieser Art Profilzylinder für ausreichende Variationsmöglichkeit sorgen und der nicht mit Ausnehmungen versehene Bereich des Schlüsselrückens ohne weiteres den/die entsprechenden Informationsträger aufnehmen kann.

Der Informationsträger läßt sich entweder berührungslos oder mechanisch Abtasten. Bevorzugt wird die berührungslose Informationsabtastung wegen Verschleißfreiheit. Hierfür kommt insbesondere auch Lichtwellenabtastung in Frage.

Eine bevorzugte Ausführungsform zeichnet sich dadurch aus, daß der Schlüsselkanal die Wandung des Schließkerns in Richtung zum Stegbereich des Profilzylinders durchbricht. Dies hat fertigungstechnische Vorteile für die Herstellung des Schließkerns. Dann sind im Bereich der Durchbruchstelle am ortfesten Teil des Profilzylinders sowie an der hierzu korrespondierenden Stelle des Schlüsselrückens einerseits der Informationsträger und andererseits die Informationsleseeinrichtung anzubringen. Hierdurch lassen sich nicht nur zusätzliche tbertragungselemente einsparen, sondern es wird auch die abgespeicherte Information unmittelbar übertragen, erkannt und für die Steuerung verwendet.

Eine Weiterbildung der Erfindung sieht vor, die Sperre gabelförmig auszubilden. Hierdurch entstehen zwei Sperrzapfen, die in den Schließkern eingreifen. Die Gabel steht dabei mit ihren Zinken im wesentlichen so, daß die beiden Zinken zu unterschiedlichen Seiten der den Stegbereich mittig schneidenden Axialebene liegen.

Ordnet man darüber hinaus den Informationsträger am Schlüssel so an, daß er seine ortsfeste zugehörige Leseeinrichtung am Profilzylinder,überfährt, bevor der eingesteckte Schlüssel auf Endanschlag gefahren ist, bietet dies zusätzlichen Vorteil: für das Lesen und Verarbeiten der Information "Zugangsberechtigung" sowie für die Ansteuerung des Antriebs und das Verfahren des Sperrelements in die Offenstellung, ist eine gewisse Zeit zu veranschlagen. Während dieser Zeit darf der Schlüssel mit dem Schließkern nicht verdreht werden, da ansonsten das Sperrelement an der Trennfuge zwischen Schließkern und Zylindergehäuse eingeklemmt würde.

Sieht man allerdings vor, die zugehörige Information zur Ansteuerung des Sperrelements zu übermitteln, bevor die Zuhaltungen mechanisch entriegelt sind (= Endstellung des Schlüssels) so ist diese Gefahr beseitigt. Die motorisch angetriebene Sperre wird geöffnet sein, bevor die mechanische Öffnung der Zuhaltungen erfolgt ist.

Im folgenden wird die Erfindung anhand von Ausführungsbeispielen näher erläutert. Es zeigen:
- Fig.1: einen nicht erfindungsgemäßen, jedoch einzelne Merkmale der Erfindung aufweisenden Profilzylinder,
- Fig.1a: Querschnitt des Profilzylinders in Fig.1 entlang der Linie II-II
- Fig.2: ein Ausführungsbeispiel der Erfindung,
- Fig.3: ein Ausführungsbeispiel der Erfindung mit zeitlich vor Erreichen des Endanschlags erfolgter Informationsübertragung,
- Fig.3a: Querschnitt des Ausführungsbeispiels in Fig.3 entlang der Linie III-III, und
- Fig.4: Sperrelement mit elektromagnetischem Antrieb.

Sofern im folgenden nichts anderes gesagt ist, gilt die folgende Beschreibung stets für alle Figuren.

Die Figuren zeigen einen Profilzylinder 1. Derartiger Profilzylinder steht, wie die Querschnittszeichnungen der Fig.1a,3a zeigen aus einem kreiszylindrischen Bereich 2 sowie einem daran angesetzten stegartigen Bereich 3. Das Außengehäuse des Profilzylinders ist einstückig ausgebildet. Der kreiszylindrische Bereich des Profilzylinders ist daher materialeinheitlich mit dem stegartig angesetzten Bereich 3 gefertigt.

Der kreiszylindrische Bereich 2 dient der Aufnahme des drehbaren Schließkerns 4. Aus fertigungstechnischen Gründen ist der drehbare Schließkern 4 innerhalb eines Rohres 5 drehbar gelagert. Das Rohr 5 ist innerhalb des kreiszylindrischen Bereichs 2 fest angeordnet. Das Rohr 5 weist radiale Bohrungen auf, die mit Bohrungen des Schließkerns 4 fluchten und in denen die Zuhaltungen 6 mitsamt ihren Federn stecken.

Von wesentlicher Bedeutung für die Erfindung ist die Tatsache, daß die Zuhaltungen 6 lediglich und auf diese Weise im kreiszylindrischen Bereich 2 des Profilzylinders vorgesehen sind. Die vom Schlüssel betätigten Zuhaltungen sind daher nicht innerhalb des stegartig angesetzten Bereichs 3 zu finden.

An sich bekannt ist, daß derartige Zuhaltungen 6 elastisch abgestützt sind und von den Abstützelementen in einer Vorzugslage gehalten werden. Die Vorzugslage wird durch Einführen des Schlüssels in den Profilzylinder so geändert, daß die Zuhaltungen entlang der Bewegungsebene des Schließkerns 4 relativ zum umgebenden Rohr 5 so eingestellt werden, daß dort liegende Teilungsebenen der Zuhaltung eine Verdrehung des Schließkerns ermöglichen.

Obwohl dies an sich bekannt ist, wird zusätzlich auf die DE 43 36 476 verwiesen. Bezüglich der hier nicht genannten Merkmale wird der Inhalt dieser Anmeldung auch zum Gegenstand der vorliegenden Anmeldung gemacht.

Weiterhin zeigen die Figuren, daß der Schließkern 4 in Längsrichtung von einem Schlüsselkanal 7 durchsetzt ist. Der Schlüsselkanal 7 hat eine hantelartige Querschnittsform (siehe Fig.1a) bzw. eine pilzförmige Querschnittsform (siehe Fig. 3a). Folglich ist die Erfindung weder auf Wendeschlüssel noch auf sogenannte Nicht-Wendeschlüssel beschränkt. In jedem Falle kommen alle Arten von Schlüsselkanalquerschnitten in Betracht, so lange der Profilzylinder lediglich radiale Zuhaltungen im kreiszylindrischen Bereich aufweist.

Wesentlich ist nun, daß zusätzlich zu den Zuhaltungen 6 im kreiszylindrischen Bereich 2 ein Sperrelement 8 vorgesehen ist. Das Sperrelement 8 ist im stegartig angesetzten Bereich des Profilzylinders beweglich geführt. Es handelt sich um einen quer zum Schließkern beweglichen Stift oder ähnliches, der zwischen einer Schließstellung 9 und einer Offenstellung 10 beweglich angetrieben ist. In der Sperrstellung 8 greift das Sperrelement 8 in die Drehbeweglichkeit des Schließkerns drehverhindert ein. In der Offenstellung gibt das Sperrelement 8 den Schließkern frei.

Hierzu ist fluchtend mit der Führung des Sperrelements 8 im stegartig angesetzten Bereich 3 des Profilzylinders 1 im Schließkern 4 eine Querbohrung angebracht. In diese Querbohrung greift die Spitze des Sperrelements 8 in der Schließstellung ein. In der Offenstellung 10 wird jedoch die Spitze des Sperrelements 8 soweit aus dem Schließkern herausgefahren, daß der formschlüssige Eingriff des Sperrelements 8 in den Schließkern 4 unterbleibt.

Das Sperrelement 8 ist in den Fällen Fig.1 bis 3 mit einem Antrieb 11 getrieblich verbunden und wird von dem Antrieb 11 zwischen der Schließstellung 9 und der Offenstellung 10 gefahren. Hierzu besteht der Antrieb 11 aus einem ortfest angeordneten Elektromotor, z.B. einem Gleichspannung-Micromotor. Der Micromotor ist ortsfest am stegartig angesetzten Bereich 4 des Profilzylinders gelagert.

Mit der Motorwelle 14 des Elektromotors 12 ist drehfest eine Kurbel 13 verbunden. Die Kurbel 13 trägt einen Exzenterstift 33, an welchem das untere Ende des Sperrelements 8 beweglich ist. Infolge der Drehbewegung der Kurbel 13 wird der Exzenterstift 33 auf einer Kreisbahn um die Motorwelle 14 herum geführt. Dabei ist das untere Ende des Sperrelements 8 ständig formschlüssig mit dem Exzenterstift 33 verbunden. Dieses ist wiederum im stegartigen Gehäuse des Profilzylinders 1 lediglich in Längsrichtung geführt, wobei der Kreuzkopf 34 den mit der Kurbeldrehung verschwenkenden unteren Teil des Sperrelements 8 vom ausschließlich linear geführten oberen Teil entkoppelt.

Wesentlich ist auch, daß der Exzenterstift 33 so angetrieben sein kann, daß er zwischen seiner oberen Totpunktstellung und seiner unteren Totpunktstellung verfahren wird. In diesem Falle liegt die Schließstellung des Sperrelements 8 dann vor, wenn der Exzenterstift 33 seinen oberen Totpunkt eingenommen hat. Die Offenstellung ist dann gegeben, wenn der Exzenterstift 33 seinen unteren Totpunkt angefahren hat.

Der Vorteil dieser Ausführung liegt darin, daß eine Manipulation von außen so gut wie nicht möglich ist. Da in der oberen Totpunktstellung alle Kräfte, die eine Bewegung der Sperre 8 in Längsrichtung bewirken könnten, exakt durch den Drehpunkt der Motorwelle 14 gehen, ist Manipulation am Sperrelement 8 nicht möglich.

Weiterhin ist wesentlich, daß der Antrieb 11 nur in Abhängigkeit von auf dem Schlüssel angeordneter Information steuerbar ist.

Hierzu ist ortsfest am Profilzylinder 1 ein Informationsnehmer 19 vorgesehen, der mit einem auf dem Schlüsselrücken 27 angebrachten Informationsgeber 18 zusammenwirkt. Das Zusammenwirken geschieht prinzipiell derart, daß bei Vorbeifahren des Informationsgebers 18 am Schlüsselrücken an dem ortsfesten Informationsnehmer 19 des Profilzylinders eine auf dem Schlüssel vorgesehene Information abgetastet wird. Stimmt die Information des Informationsgebers mit einer vorbestimmten Information überein, so wird über die Steuereinheit 17 ein entsprechendes Schaltsignal an das Schaltrelais 16 übermittelt. Hierbei handelt es sich um ein allgemeines Schaltelement, z.B. Transistoranordnung, mit zwei stabilen Schaltzuständen. Das Schaltrelais 16 schließt den Stromkreis zwischen Batterie 15 und Elektromotor 12. Der Elektromotor vollzieht eine halbe Motorumdrehung. Infolgedessen wird das Sperrelement 8 aus dem Eingriff mit dem Schließkern 4 gefahren. Der Schließkern 4 kann daher gedreht werden, sobald die Zuhaltungen 6 in ihre Freigabestellung verlagert worden sind.

In an sich bekannter Weise sind derartige Profilzylinder mit einer Stulpschraube 1a am Schloß im Türblatt befestigt. Sie weisen einen türinnenseitigen Bereich 21 sowie einen türaußenseitigen Bereich 20 auf. Der türaußenseitige Bereich kann bevorzugt das Sperrelement 8 nebst zugehörigen Antrieb 11 tragen, weshalb die elektrischen Energiespeicher 15 am türinnenseitigen Längsbereich 21 des Profilzylinders sitzen würden. Dies bietet den Vorteil, daß auch bei extremen Niedrigtemperaturen der elektrische Energiespeicher 15 wärmegeschützt ist. Da es sich bevorzugt um eine kleine Batterie handelt, bleibt daher auch bei extremen Außentemperaturen die Funktionsfähigkeit des Profilzylinders voll erhalten.

Um darüber hinaus Manipulationen von außen bei geschlossener Tür zu verhindern, soll bevorzugt der Energiespeicher 15 erst nach Entfernen der Stulpschraube zugänglich sein. Daher kann ein Batterieaustausch nur bei geöffneter Tür erfolgen. Bei geschlossener Tür wäre die Stulpschraube la nicht zugänglich.

Hinsichtlich des Informationsgebers 18 am Schlüsselrükken 27 wird auf folgende Unterschiede hingewiesen.

Gemäß Fig.1 liegt ein sogenannter Wendeschlüssel vor. Der Schlüsselkanal 7 ist symmetrisch. Derartiger Schlüssel kann in beiden möglichen Hochkantstellungen in den Schlüsselkanal 7 eingeführt werden.

Aus diesem Grunde ist der Informationsgeber 18 auf beiden Schlüsselrücken 27 anzuordnen. In diesem Falle wäre es unerheblich, ob der Schlüssel in der einen oder in der anderen Hochkantstellung in den Schlüsselkanal 7 eingesteckt würde.

Etwas anderes gilt für Schlüsselquerschnitte gemäß Fig. 3. Derartiger Schlüssel ist, wie anhand des Querschnitts des Schlüsselkanals erkennt, nicht symmetrisch. Er weist lediglich am oberen Bereich eine Verdickung auf, während der untere Schlüsselkanalbereich stegartig verläuft. In diesem Falle wäre der Informationsgeber 18 am Schlüsselrücken 27 lediglich auf dem stegartigen Schlüsselrücken anzubringen.

Der gegenüberliegende Schlüsselrücken weist keinen Informationsgeber 18 auf.

Ein weiterer Unterschied besteht hinsichtlich der Ausführungen Fig.1 und Fig.3. Bekannterweise sind die Ausnehmungen zur Betätigung der Zuhaltungen 6 in einem vorbestimmten Längsbereich 25 des Schlüsselrückens angeordnet. Bei dem Profilzylinder gemäß Fig.1 ist der Informationsgeber 18 am vorderen Ende des Schlüssels und außerhalb dieses Längsbereichs 25 angebracht.

Bei den Ausführungsbeispielen gemäß Fig.2 und 3 sitzt der Informationsgeber 18 auch innerhalb (Fig.2) bzw. ausschließlich innerhalb (Fig.3) des Längsbereichs 25 mit den Ausnehmungen für die Zuhaltungen 6.

Der Vorteil dieser Ausführungsform besteht darin, daß die Schlüssellänge insgesamt sehr kurz gehalten werden kann. Infolge der vielfältigen Variationsmöglichkeiten für die Zuhaltungen 6 bei dieser Art Schließzylinder kann daher der Informationsgeber 18 ohne Veränderung der herkömmlichen Schlüssellängen innerhalb des Längsbereichs 25 der Ausnehmungen angebracht sein.

Der Informationsaustausch zwischen Informationsgeber 18 und Informationsnehmer 19 kann entweder durch mechanische Abtastung oder bevorzugt auch berührungs- und damit verschleißlos erfolgen.

Besonders vorteilhaft erweist sich die Tatsache, daß der Schließkern 4 von einem Schlüsselkanal 7 durchsetzt ist, der die Wandung des Schließkerns 4 dort durchbricht, wo der Schlüsselkanal in der Schlüsseleinschubstellung mit dem stegartig angesetzten Bereich 3 des Profilzylinders 1 kämmt. Alle Zuhaltungen 6 liegen außerhalb der Durchbruchstelle 26 in sogenannten Zuhaltungsreihen, die sich längs des Profilzylinders erstrecken.

Daher kann die Oberfläche des Informationsnehmers 19 unmittelbar unterhalb derjenigen Stelle am Schlüsselrücken 27 zu liegen kommen, an welcher der Informationsaustausch zwischen Informationsgeber 18 und Informationsnehmer 19 zustandekommen soll.

Der Vorteil liegt in einem ungehinderten und durch dazwischen liegende Materialien nicht störend abgeschirmten Informationsaustausch, weil sich die am Informationsaustausch beteiligten Informationsträger unmittelbar gegenüberliegen können.

Zu diesem Zweck durchbricht der Schlüsselkanal 7 entlang eines Längsbereichs die Wandung des Schließkerns auf der dem Stegbereich 3 zugewandten Seite. Im Bereich der Durchbruchstelle 26 wird auf dem Schlüsselrücken 27 der Informationsgeber 18 angeordnet. Der Informationsnehmer 19 wird dann an der hierzu korrespondierenden Stelle des Rohres 5 ortsfest vorgesehen. Beim Vorbeifahren des Informationsgebers 18 infolge Einschub des Schlüssels kann daher der Informationsnehmer 19 die dort angebrachte Information abnehmen und an die Steuereinheit 17 übermitteln.

Darüber hinaus zeigen Fig.1a und 3a daß das Sperrelement 8 gabelförmig ausgestaltet ist. Es greift mit zwei Gabelzinken 28 in den Schließkern 4 ein. Jeder der Gabelzinken 28 liegt dabei auf jeweils einer Seite des Schlüsselkanals 7. Hier wird der Schlüsselkanal jeweils seitlich angeschnitten. In diesen beiden Sekantialebenen 30,31 liegen die Einfahröffnungen der Gabelzinken. Dort erfolgt mit einfahrenden Gabelzinken 28 ein drehverhindernder Eingriff der Sperre 8 in den Schließkern 4. Dabei wird der Schlüsselrücken von jeweils einem der Gabelzinken auf jeweils einer seiner Seiten flankiert. Der Schlüssel sperrt also selbst die Drehung des Schließkerns, wenn die Gabelzinken eingefahren sind. Dies gilt auch für den Fall, daß ein manipulierter Schlüssel die richtigen mechanischen Kodierungen aufweisen sollte.

### Zusätzlich zeigen die Figuren folgendes:

Jeder Schlüssel weist einen Endanschlag 32 auf. Der Endanschlag dient einer Begrenzung der Einstecklänge des Schlüssels in den Schlüsselkanal 7. Wenn der Endanschlag 32 an der Stirnfläche des Schließkerns 4 angelangt ist, hat der Schlüssel seine Einsteckstellung erreicht. In der Einsteckstellung fluchten die Zuhaltungen 6 mit den Ausnehmungen im Längsbereich 25 am Schlüsselrücken 27. In dieser vollständigen Einsteckstellung werden die Zuhaltungen 6 geöffnet und es soll die Drehbewegung des Schließkerns freigegeben sein. Berücksichtigt man nun, daß vom Informationsaustausch zwischen Informationsgeber 18 und Informationsnehmer 19 von Beginn an eine gewisse Zeit erforderlich ist, um die im Eingriff befindliche Sperre 8 zu öffnen, so sollten die Zuhaltungen 6 erst dann betätigt werden können, wenn die Sperre 8 geöffnet ist. Das Öffnen der Sperre 8 soll daher zeitlich früher erfolgen als die Betätigung der Zuhaltungen 6.

Zu diesem Zweck wird vorgeschlagen, daß der Informationsaustausch zwischen Informationsgeber 18 und Informationsnehmer 19 bereits dann erfolgt, wenn der Schlüssel mit seinem Endanschlag 32 noch nicht in der vollen Einsteckstellung ist. Es genügt prinzipiell, daß Informationsgeber und Informationsnehmer vor der Einsteckendstellung des Schlüssels im Schlüsselkanal 7 miteinander kämmen, z.B. durch relatives Vorbeigleiten aneinander. Fig.3 zeigt diese Situation zu Beginn des Einsteckens, während Fig.2 diese Situation kurz vor Ende des Einsteckens zeigt.

Auf diese Weise wird sichergestellt, daß bei Verwendung eines zugelassenen Schlüssels die Sperre 8 bereits dann geöffnet ist, wenn die Ausnehmungen am Schlüsselrücken die Zuhaltungen 6 betätigen. Der drehverhindernde Eingriff zwischen Sperre 8 und Schließkern 4 ist daher bereits aufgehoben, wenn der Schlüssel seine Endstellung erreicht hat.

Insbesondere empfiehlt es sich jedoch, den Informationsnehmer 19 tief innerhalb des Schlüsselkanals vorzusehen, um mögliche Manipulationen von vornherein auszuschließen. Ein weiterer Vorteil ergibt sich dann aus der Tatsache, daß ein Verkanten des Schlüssels ausscheidet, weil der Schlüssel im Moment des Vorbeigleitens seines Informationsgebers 18 am Informationsnehmer 19 bereits tief genug im Schlüsselkanal 7 eingesteckt ist und somit eine sichere Längsführung hat.

Zusätzlich zeigt Fig.4 eine alternative Ausführungsform für den Antrieb der Sperre 8.

In diesem Fall besteht der Antrieb 11 aus einer elektrischen Spule 35, die von einem Spulenkern 36 durchsetzt ist. Der Spulenkern taucht dabei in Spule 35 ein.

Der Spulenkern ist in Längsrichtung innerhalb der Spulenwicklungen verschieblich. Um zwei definierte Endstellungen zu erzielen, dient die Totpunktfeder 37. Die Totpunktfeder 37 stützt sich mit einem Ende am Spulenkern ab während das andere Ende ortsfest sitzt. Legt man nun eine Spannung an die elektrische Spule 35, so wird der Kern abhängig von der Stromflußrichtung linear zu sich selbst verschoben. Dabei gerät die Totpunktfeder 37 in einer bestimmten Position in ihre Totpunktlage 38. In der Totpunktlage 38 hat die Totpunktfeder 37 ihre kürzeste Länge, so daß sie unmittelbar nach Überfahren der Totpunktlage 38 entspannt wird. Die Entspannung der Totpunktfeder erfolgt bis die Sperre 8 in der gegenüberliegenden Endstellung ist.

Der Vorteil dieser Weiterbildung liegt darin, daß eine getriebliche Verbindung zwischen Antrieb 11 und Sperre 8 nicht erforderlich ist. Zusätzlich sorgt die Totpunktfeder 37 dafür, daß die Manipulation von außen erschwert wird.

Soll die Sperre 8 in die gegenüberliegende Endstellung gefahren werden, so ist lediglich eine Umpolung der Spulenanschlüsse vorgesehen, wie gestrichelt gezeichnet.

### Bezugszeichenliste:

- 1: Profilzylinder
- la: Stulpschraube
- 2: kreiszylindrischer Bereich
- 3: stegartig angesetzter Bereich
- 4: Schließkern
- 5: Rohr
- 6: Zuhaltungen
- 7: Schlüsselkanal
- 8: Sperrelement
- 9: Schließstellung
- 10: Offenstellung
- 11: Antrieb
- 12: Elektromotor
- 13: Kurbel
- 14: Motorwelle
- 15: Energiespeicher in der Form einer Batterie
- 16: Schaltelement, Transistoranordnung, bistabile Schaltvorrichtung
- 17: Steuereinheit
- 18: Informationsgeber
- 19: Informationsnehmer
- 20: türaußenseitiger Längsbereich
- 21: türinnenseitiger Längsbereich
- 25: Längsbereich der Ausnehmungen
- 26: Durchbruchstelle
- 27: Schlüsselrücken
- 28: Gabelzinken
- 29: Schubstange
- 30: erste Sekantialebene
- 31: zweite Sekantialebene
- 32: Endanschlag
- 33: Exenterstift
- 34: Kreuzkopf
- 35: elektrische Spule
- 36: Spulenkern
- 37: Totpunktfeder
- 38: Totpunktlage

## Patentansprüche

1. Profilzylinder (1) mit einem kreiszylindrischen (2) und den Schließkern (4) aufnehmenden sowie mit einem daran befindlichen stegartig (3) angesetzten Bereich, wobei der Profilzylinder mit einer Stulpschraube (1a) an einem Schloß in einem Türblatt befestigt werden kann, wobei lediglich im kreiszylindrischen Bereich (2) und außerhalb des stegartig angesetzten Bereichs radial in Richtung zum Schlüsselkanal (7) weisende und elastisch abgestützte Zuhaltungen (6) angeordnet sind, **dadurch gekennzeichnet, daß**
der Profilzylinder im montierten Zustand einen bezüglich der Stulpschraube (1a) türaußenseitig und einen türinnenseitig liegenden Längsbereich (10) aufweist, wobei in dem einen Längsbereich, vorzugsweis im türaußenseitg liegenden Längsbereich, zusätzlich zu den Zuhaltungen (6) im kreiszylindrischen Bereich ein beweglich angetriebenes Sperrelement (8) im Stegbereich (3) vorgesehen ist welches in einer Schließstellung (9) in die Drehbeweglichkeit des Schließkerns (4) drehverhindernd eingreift sowie in einer Offenstellung (10) den Schließkern (4) freigibt, wobei
das Sperrelement (8) mit einem elektrischen Antrieb (11) gekoppelt und von diesem zwischen Schließ- und Offenstellung (9,10) verfahrbar ist, welcher in Abhängigkeit von auf dem Schlüssel in einem Informationsgeber (18) angeordneter Information steuerbar ist, und wobei
im montierten Zustand am oder im anderen, vorzugsweise am oder im türinnenseitigen Längsbereich (21) des Stegs (3) des Profilzylinders (1) ein elektrischer Energiespeicher (15) für den elektrischen Antrieb vorgesehen ist.

2. Profilzylinder nach Anspruch 1, **dadurch gekennzeichnet, daß** der elektrische Energiespeicher (15) erst nach Entfernung der Stulpschraube (1a) zugänglich ist.

3. Profilzylinder nach Anspruch 1 oder 2, **dadurch gekennzeichnet, daß** das Sperrelement (8) gabelförmig mit zumindest zwei Zinken (28) in den Schließkern (4) eingreift.

4. Profilzylinder nach Anspruch 3, **dadurch gekennzeichnet, daß** die Zinken (28) in unterschiedlichen Sekantialebenen (30,31) des Schließkerns (4) liegen.

5. Profilzylinder nach Anspruch 3 oder 4, **dadurch gekennzeichnet, daß** der Schlüsselkanal (7) in der Schlüsselabzugsstellung so ausgerichtet ist, daß die gabelförmige Sperre (8) beidseits des Schlüsselkanals (7) in den Schließkern (4) eingreift.

6. Profilzylinder nach einem der Ansprüche 1 bis 5, **dadurch gekennzeichnet, daß** zwischen Sperrelement (8) und Antrieb (11) eine getriebliche Verbindung (13,33,34) besteht.

7. Profilzylinder nach Anspruch 1, **dadurch gekennzeichnet, daß** der elektrische Antrieb (11) von einer elektrischen Spule mit relativ dazu beweglichem Spulenkern gebildet wird und daß der mit dem Sperrelement (8) verbundene Spulenbestandteil mit einem Kraftspeicher (37) verbunden ist, der zwischen Schließ- (9) und Offenstellung (10) eine Totpunktlage (38) durchfährt, wobei vorzugsweise der Spulenkern endseitig das Sperrelement (8) trägt.

8. System aus Profilzylinder nach einem der Ansprüche 1 bis 7 und zugehörigem Schlüssel, **dadurch gekennzeichnet, daß** die Information zur Zugangsberechtigung im Längsbereich (25) der Ausnehmungen zum Ausrichten der Zuhaltungen (6) am Schlüssel angeordnet ist.

9. System aus Profilzylinder und zugehörigem Schlüssel nach Anspruch 8, **dadurch gekennzeichnet, daß** der die Information enthaltende Informationsgeber (18) ausschließlich innerhalb des Längsbereichs (25) mit den Ausnehmungen angeordnet ist.

10. System nach Anspruch 8 oder 9, bzw. aus Profilzylinder nach einem der Ansprüche 1 bis 7 und zugehörigem Schlüssel, **dadurch gekennzeichnet, daß** der Schlüssel als Wendeschlüssel ausgebildet ist.

11. System nach einem der Ansprüche 8 bis 10, bzw. aus Profilzylinder nach einem der Ansprüche 1 bis 7 und zugehörigem Schlüssel, **dadurch gekennzeichnet, daß** der Schlüssel als Nicht-Wendeschlüssel ausgebildet ist.

12. System nach einem der Ansprüche 8 bis 11, bzw. aus Profilzylinder nach einem der Ansprüche 1 bis 7 und zugehörigem Schlüssel, **dadurch gekennzeichnet, daß** der Informationsgeber (18) eine elektronische Information enthält und daß Informationsaustausch zwischen Informationsgeber (18) und Informationsnehmer (19) berührungslos mittels elektromagnetischer Welle erfolgt.

13. System nach einem der Ansprüche 8-12, bzw. aus Profilzylinder nach einem der Ansprüche 1 bis 7 und zugehörigem Schlüssel, **dadurch gekennzeichnet, daß** der Informationsgeber (18) eine elektronische Information enthält und daß Informationsaustausch durch kontaktgebundene Abtastung erfolgt.

14. System nach einem der Ansprüche 8 bis 13, bzw. aus Profilzylinder nach einem der Ansprüche 1 bis 7 und zugehörigem Schlüssel, **dadurch gekennzeichnet, daß** der Schlüsselkanal (7) die Wandung des Schließkerns (4) durchbricht und im Bereich der Durchbruchstelle (26) sowie der korrespondierenden Stelle des Schlüsselrückens (27) einerseits der Informationsgeber (18) und andererseits die Informationsleseeinrichtung (19) angeordnet sind.

15. System nach Anspruch 14, **dadurch gekennzeichnet, daß** die Zuhaltungen (6) außerhalb der Durchbruchstelle (26) in Zuhaltungsreihen liegen, die sich längs des Profilzylinders erstrecken.

16. System nach einem der Ansprüche 8 bis 15, bzw. aus Profilzylinder nach einem der Ansprüche 1 bis 7 und zugehörigem Schlüssel, **dadurch gekennzeichnet, daß** der Informationsgeber (18) am Schlüssel und die Informationsleseeinrichtung (19) am Gehäuse des Profilzylinders (1) relativ zueinander derart angeordnet sind, daß das Lesen des Informationsträgers (18) vor Erreichen des Schlüsselendanschlags (32) erfolgt, und daß die Zuhaltungen (6) erst bei Erreichen des Endanschlags (32) getätigt werden.

## Claims

1. Profile cylinder (1) having a circular-cylindrical region (2) which receives the lock core (4) and having a region which is located thereon and attached in a web-like manner (3), wherein the profile cylinder can be attached by means of a lock bolt (1a) to a lock in a door leaf, wherein tumblers (6) which point radially in the direction towards the key channel (7) and are elastically supported are disposed merely in the circular-cylindrical region (2) and outside the region attached in a web-like manner, **characterised in that** in the assembled state the profile cylinder comprises a longitudinal region (10) which in relation to the lock bolt (1a) lies on the outer side of the door, and comprises a longitudinal region (10) which lies on the inner side of the door,
wherein in one longitudinal region, preferably in the longitudinal region lying on the outer side of the door there is provided, in addition to the tumblers (6) in the circular-cylindrical region, a movably driven blocking element (8) in the web region (3), which blocking element in a closed position (9) engages into the rotational mobility of the lock core (4) in such a manner as to prevent rotation and in an open position (10) said blocking element releases the lock core (4), wherein
the blocking element (8) is coupled to an electrical drive (11) and can be driven thereby between a closed and an open position (9, 10), said drive being controllable in dependence upon information provided on the key in an information encoder (18), and
wherein
in the assembled state on or in the other longitudinal region, preferably on or in the longitudinal region (21) on the inner side of the door, of the web (3) of the profile cylinder (I) there is provided an electrical energy storage device (15) for the electrical drive.

2. Profile cylinder as claimed in claim 1, **characterised in that** the electrical energy storage device (15) is only accessible after removal of the lock bolt (1a).

3. Profile cylinder as claimed in claim 1 or 2, **characterised in that** the blocking element (8) engages in a fork-like manner with at least two tines (28) into the lock core (4).

4. Profile cylinder as claimed in claim 3, **characterised in that** the tines (28) lie in different secantial planes (30, 31) of the lock core (4).

5. Profile cylinder as claimed in claim 3 or 4, **characterised in that** the key channel (7) is aligned in the key removal position such that the fork-like blocking element (8) engages on both sides of the key channel (7) into the lock core (4).

6. Profile cylinder as claimed in any one of claims 1 to 5, **characterised in that** a geared connection (13, 33, 34) is provided between the blocking element (8) and the drive (11).

7. Profile cylinder as claimed in claim 1, **characterised in that** the electrical drive (11) is formed by an electrical coil having a coil core which is movable relative thereto, and that the coil component which is connected to the blocking element (8) is connected to a power storage device (37) which between a closed position (9) and an open position (10) travels through a top dead centre position (38), wherein preferably the coil core supports the blocking element (8) on the end side.

8. System consisting of a profile cylinder as claimed in any one of claims 1 to 7 and of an associated key, **characterised in that** the information for authorising access is disposed in the longitudinal region (25) of the recesses for aligning the tumblers (6) on the key.

9. System consisting of a profile cylinder and of an associated key as claimed in claim 8, **characterised in that** the information encoder (18) which contains the information is disposed exclusively inside the longitudinal region (25) with the recesses.

10. System as claimed in claim 8 or 9 or consisting of a profile cylinder as claimed in any one of claims 1 to 7 and of an associated key, **characterised in that** the key is formed as a turning key.

11. System as claimed in any one of claims 8 to 10 or consisting of a profile cylinder as claimed in any one of claims 1 to 7 and of an associated key, **characterised in that** the key is formed as a non-turning key.

12. System as claimed in any one of claims 8 to 11 or consisting of a profile cylinder as claimed in any one of claims 1 to 7 and of an associated key, **characterised in that** the information encoder (18) contains electronic information and that information is exchanged between the information encoder (18) and the information decoder (19) in a contactless manner by means of electromagnetic wave.

13. System as claimed in any one of claims 8-12 or consisting of a profile cylinder as claimed in any one of claims 1 to 7 and of an associated key, **characterised in that** the information encoder (18) contains electronic information and that information is exchanged by means of contact-bound scanning.

14. System as claimed in any one of claims 8 to 13 or consisting of a profile cylinder as claimed in any one of claims 1 to 7 and of an associated key, **characterised in that** the key channel (7) passes through the wall of the lock core (4) and on the one hand the information encoder (18) and on the other hand the information-reading device (19) are disposed in the region of the location (26) where the key channels passes through the wall and in the region of the corresponding location of the key back (27).

15. System as claimed in claim 14, **characterised in that** the tumblers (6) lie outside the pass-through location (26) in tumbler rows which extend along the profile cylinder.

16. System as claimed in any one of claims 8 to 15 or consisting of a profile cylinder as claimed in any one of claims 1 to 7 and of an associated key, **characterised in that** the information encoder (18) is disposed on the key and the information-reading device (19) is disposed on the housing of the profile cylinder (1) relative to each other such that the information carrier (18) is read before the key end stop (32) is reached and that the tumblers (6) are only actuated when the end stop (32) is reached.

## Revendications

1. Cylindre profilé (1) comprenant une zone cylindrique (2) de section circulaire, qui reçoit l'élément intérieur de fermeture (4), ainsi qu'une zone adjacente, attachée, en forme de barette (3), le cylindre profilé pouvant être fixé à l'aide d'une vis pour têtière (1a) à une serrure montée dans un vantail de porte, et des arrêts (6) pointant radialement en direction du canal de serrure (7) et montés sur appui élastique étant prévus uniquement dans la zone cylindrique (2) de section circulaire et à l'extérieur de la zone attachée en forme de barette, **caractérisé en ce que** :
à l'état monté, le cylindre profilé présente une zone longitudinale (10) située sur le côté extérieur de la porte et une zone longitudinale (10) située du côté intérieur de la porte, par rapport à la vis pour têtière (la),
cependant que, dans l'une des zones longitudinales, de préférence la région longitudinale qui se trouve du côté extérieur de la porte, il est prévu, en supplément des arrêts (6), dans la région cylindrique de section circulaire, un élément de verrouillage (8) mobile entraîné, placé dans la zone de la barette (3), et qui, dans une position de fermeture (9) s'engage en bloquant la mobilité en rotation de l'élément intérieur de fermeture (4), tandis que, dans une position d'ouverture, il libère l'élément intérieur de fermeture (4),
que l'élément de verrouillage (8) est accouplé à un organe d'entraînement électrique (11) et peut être déplacé par ce dernier entre une position de fermeture et une position d'ouverture (9, 10), l'organe d'entraînement pouvant être commandé, en fonction d'une information disposée sur la clé, dans un émetteur d'information (18), et
qu'à l'état monté, un accumulateur d'énergie électrique (15) pour l'organe d'entraînement électrique est prévu sur ou dans l'autre zone longitudinale (21) de la barette (3) du cylindre profilé (1), de préférence sur ou dans celle située du côté intérieur de la porte.

2. Cylindre profilé selon la revendication 1, **caractérisé en ce que** l'accumulateur d'énergie électrique (15) n'est accessible qu'après l'enlèvement de la vis pour têtière (1a).

3. Cylindre profilé selon la revendication 1 ou 2, **caractérisé en ce que** l'élément de verrouillage (8) est engagé dans l'élément intérieur de fermeture (4), à la façon d'une fourche, avec au moins deux dents (28).

4. Cylindre profilé selon la revendication 3, **caractérisé en ce que** les dents (28) se trouvent dans différents plans sécants (30, 31) de l'élément intérieur de fermeture (4).

5. Cylindre profilé selon la revendication 3 ou 4, **caractérisé en ce que**, dans la position de retrait de la clé, le canal de clé (7) est conçu pour que l'élément de verrouillage (8) en forme de fourche s'engage dans l'élément intérieur de fermeture (4) des deux côtés du canal de clé (7).

6. Cylindre profilé selon l'une des revendications 1 à 5, **caractérisé en ce qu'**une liaison d'entraînement (13, 33, 34) est prévue entre l'élément de verrouillage (8) et l'organe d'entraînement (11).

7. Cylindre profilé selon la revendication 1, **caractérisé en ce que** l'organe d'entraînement électrique (11) est formé d'une bobine électrique et d'un noyau de bobine mobile par rapport à la bobine, et **en ce que** l'élément bobine relié à l'élément de verrouillage (8) est relié à un accumulateur d'énergie (37), lequel franchit une position de point mort (38) entre la position de fermeture (9) et la position d'ouverture (10), le noyau de bobine portant de préférence l'élément de verrouillage (8) à son extrémité.

8. Système composé d'un cylindre profilé selon l'une des revendications 1 à 7 et d'une clé correspondante, **caractérisé en ce que** l'information concernant l'habilitation à l'accès est prévue sur la clé, dans la zone longitudinale (25) des évidements prévus pour l'orientation des arrêts (6).

9. Système composé d'un cylindre profilé et d'une clé correspondante selon la revendications 8, **caractérisé en ce que** l'émetteur d'information (18) qui contient l'information est disposé exclusivement à l'intérieur de la zone longitudinale (25) qui présente les évidements.

10. Système selon la revendication 8 ou 9, ou composé d'un cylindre profilé selon l'une des revendications 1 à 7 et de la clé correspondante, **caractérisé en ce que** la clé est constituée par une clé réversible.

11. Système selon l'une des revendications 8 à 10, ou composé d'un cylindre profilé selon l'une des revendications 1 à 7 et de la clé correspondante, **caractérisé en ce que** la clé est constituée par une clé non réversible.

12. Système selon l'une des revendications 8 à 11, ou composé d'un cylindre profilé selon l'une des revendications 1 à 7 et de la clé correspondante, **caractérisé en ce que** l'émetteur d'information (18) contient une information électronique et **en ce que** l'échange d'information entre l'émetteur d'information (18) et le récepteur d'information (19) s'effectue sans contact au moyen d'une onde électromagnétique.

13. Système selon l'une des revendications 8 à 12, ou composé d'un cylindre profilé selon l'une des revendications 1 à 7 et de la clé correspondante,, **caractérisé en ce que** l'émetteur d'information (18) contient une information électronique et **en ce que** l'échange d'information s'effectue par lecture comportant un contact.

14. Système selon l'une des revendication 8 à 13, ou composé d'un cylindre profilé selon l'une des revendications 1 à 7 et de la clé correspondante, **caractérisé en ce que** le canal de clé (7) perce la paroi de l'élément intérieur de fermeture (4) et **en ce que**, dans la région de la zone percée (26) et dans la zone correspondante du dos (27) de la clé, sont disposés d'une part, l'émetteur d'information (18) et d'autre part, le dispositif de lecture d'information (19).

15. Système selon la revendication 14, **caractérisé en ce que** les arrêts (6) sont disposées en dehors de la zone percée (26), en rangées d'arrêts qui s'étendent le long du cylindre profilé.

16. Système selon l'une des revendication 8 à 15, ou composé d'un cylindre profilé selon l'une des revendications 1 à 7 et de la clé correspondante, **caractérisé en ce que** l'émetteur d'information (18) et le dispositif lecteur d'information (19) sont disposés l'un par rapport à l'autre, l'un sur la clé et l'autre sur le boîtier du cylindre profilé (1), de manière que la lecture du support d'information (18) s'effectue avant que la butée extrême (32) de la clé soit atteinte et de manière que les arrêts (6) ne soient actionnés qu'au moment où la butée extrême (32) est atteinte.
